# EUROPÄISCHE PATENTANMELDUNG

(11) **EP 1 039 143 A2**
(43) Veröffentlichungstag der Anmeldung: **27.09.2000**
(21) Anmeldenummer: 00102835.6
(22) Anmeldetag: 11.02.2000
(51) Int. Cl.: F15B 13/00

(54) **Ölhydraulikblock**

(30) Priorität: 22.03.1999 DE 29905136 U
(71) Anmelder: ELCO KLÖCKNER HEIZTECHNIK GmbH, 72379 Hechingen (DE)
(72) Erfinder: Schmidt, Thomas, 01796 Pirna (DE); Fehrmann, Jan, 01824 Gohrisch (DE); Freund, Ekkehard, 01827 Graupa (DE); Seemann, Enrico, 01219 Dresden (DE); Schöbitz, Gert, 01809 Burkhardswalde (DE)
(74) Vertreter: Köckeritz, Günter

(57) **Zusammenfassung**

Die Erfindung betrifft einen Ölhydraulikblock in modularer Baugruppenstruktur für den Einsatz an Öl- beziehungsweise Mehrstoffbrennern für die industrielle Wärmeerzeugung, wobei sich die modulare Baugruppe aus einem Pumpenadapter (1), einem Basismodul (2) und einem Erweiterungsmodul (3) zusammensetzt.

Der Ölhydraulikblock ist an Öl- und Mehrstoffbrennern unterschiedlichster Bauart einsetzbar. Die angeführten Brenner sind Bestandteile von Feuerungsanlagen für Warmwasserkessel, Dampferzeuger, Thermalölerhitzer, Heißgaserzeuger oder andere Wärmeerzeuger.

## Beschreibung

Die Erfindung betrifft einen Ölhydraulikblock für den Einsatz an Öl- bzw. Mehrstoffbrennern für die industrielle Wärmeerzeugung. An die sicherheits- und regelungstechnische Ausrüstung der Brennerhydraulik von Öl- und Mehrstoffbrennern für Feuerungsanlagen werden unterschiedliche Anforderungen gestellt. Diese sind unter anderem von den jeweils gültigen Normen und Vorschriften sowie vom Regelungskonzept und den eingesetzten Brennerkomponenten abhängig. Dies führt zu einer Vielzahl von Hydraulikvarianten, die dann jeweils den Platzverhältnissen an den Brennern unterschiedlicher Baugrößen beziehungsweise unterschiedlicher Bauart angepaßt werden müssen. Dadurch lassen sich modulare Baugruppenkonzepte bislang nicht realisieren.

Die Aufgabe der vorliegenden Erfindung besteht deshalb in der Entwicklung einer modularen Baugruppenstruktur, mit welcher sich die typischen Anforderungen an die Ölhydraulik von rücklaufgeregelten Öl-beziehungsweise Mehrstoffbrennern erfüllen lassen. Weitere Aufgabe ist die Optimierung des Platzbedarfes für die Anordnung der erforderlichen Komponenten und die Maximierung des Gleichteileanteiles in unterschiedlichen Hydraulikvarianten.

Erfindungsgemäß wird diese Aufgabe durch die Merkmale des Anspruhes 1 gelöst. Vorteilhafte Ausführungen der Erfindung werden durch die Merkmale der Ansprüche 2 bis 7 beschrieben.

Demnach beinhaltet die Erfindung einen Ölhydraulikblock in modularer Baugruppenstruktur für den Einsatz an Öl- beziehungsweise Mehrstoffbrennern für die industrielle Wärmeerzeugung, wobei sich die modulare Baugruppe aus einem Pumpenadapter, einem Basismodul und einem Erweiterungsmodul zusammensetzt.

Der Ölhydraulikblock ist an Öl- und Mehrstoffbrennern unterschiedlichster Bauart einsetzbar. Die angeführten Brenner sind Bestandteile von Feuerungsanlagen für Warmwasserkessel, Dampferzeuger, Thermalölerhitzer, Heißgaserzeuger oder andere Wärmeerzeuger.

Mit dem Pumpenadapter lassen sich das Basismodul oder die Basismodul-Erweiterungsmodul-Kombination zum Beispiel mit 2 Hohlschrauben direkt an Pumpen unterschiedlicher Bauart beziehungsweise unterschiedlicher Bauform anbauen. Am Pumpenadapter ist weiterhin eine Anschlußmöglichkeit für eine Rücklaufölableitung vorhanden.

Das Basismodul besitzt im Ölvorlauf eine Anschlußmöglichkeit für eine Oldruck- Überwachungseinrichtung, die Anschlußmöglichkeit für ein Magnetventil in Flanschplattenkonstruktion, eine Anschlußmöglichkeit für ein Manometer sowie eine Öffnung für die Entleerung des Systemes. Weiterhin sind im Basismodul im Ölrücklauf eine Entleerungsöffnung, eine Anschlußmöglichkeit für einen Manometer, eine Volumenstromregeleinheit, eine Anschlußmöglichkeit einer Spül- beziehungsweise Leckageölleitung, eine Anschlußmöglichkeit für eine Öldruck-Überwachungseinrichtung sowie die Anschlußmöglichkeit für eine Absperreinrichtung in Flanschplattenkonstruktion vorhanden.

Das Erweiterungsmodul besitzt im Ölvorlauf die Anschlußmöglichkeit für ein Magnetventil in Flanschplattenkonstruktion, eine Öffnung zur Entleerung des Systemes sowie im Ölrücklauf eine Öffnung für die Entleerung des Systemes sowie eine Anschlußmöglichkeit für eine Absperreinrichtung in Flanschplattenkonstruktion. Weiterhin weist das Erweiterungsmodul eine Anschlußmöglichkeit für eine Spül- beziehungsweise Leckageölleitung auf.

Die Kombination aus Pumpenadapter-Basismodul beziehungsweise Pumpenadapter-Basismodul-Erweiterungsmodul läßt sich bei Bedarf direkt an der Öldruckpumpe montieren (zum Beispiel bei Brennern vom Typ Monoblock).
Durch die im Basismodul bzw. Erweiterungsmodul vorhandenen Anschlußmöglichkeiten kann die Baugruppe universell mit allen üblichen Kombinationen von Sicherheits-, Prüf- und/oder Überwachungseinrichtungen komplettiert werden.
Die im Rücklauf integrierte Volumenstromregeleinheit läßt sich durch entsprechend ausgelegte Regelquerschnitte an eine breites Leistungsspektrum der Brenner anpassen.
Durch die Definition mindestens einer Fläche, welche frei von jeglicher Bearbeitung ist, lassen sich alle Bauteile auf CNC-Fräszentren kostenoptimiert herstellen.
Durch die optimierte Anordnung der Anschlußmöglichkeiten für die Sicherheits-, Prüf- und Überwachungseinrichtungen wird eine sehr hohe Bauteildichte bei geringer Abmessung der Baugruppe ermöglicht. In einer weiteren vorteilhaften Ausbildung der Erfindung lassen sich für den Einsatz an Schwerölbrennern die Anschlußmöglichkeit für ein optionales Spülventil in Flanschplattenbauweise sowie eine Anschlußmöglichkeit für einen in diesem Fall ebenfalls erforderlichen Thermostat im Basismodul integrieren.
Die Integration einer erforderlichen Beheizung des Basismodules für den Einsatz an Brennern, die mit Mittel- beziehungsweise Schwerölen betrieben werden, kann in einer weiteren vorteilhaften Ausbildung der Erfindung realisiert werden. Aufgrund der vorteilhaften Anordnung des Hydraulikblocks direkt an der Pumpe und durch die hohe Wärmeleitfähigkeit des eingesetzten Materiales kann jedoch teilweise auf die direkte Beheizung verzichtet werden, da die Wärme indirekt von der in der Pumpe integrierten Heizung in den Basismodul geleitet wird.
Eine weitere vorteilhafte Ausbildung der Erfindung beinhaltet den Austausch des Pumpenadapters gegen einen Adapter, in den ein Druckeinsteilventil integriert ist. Damit kann der erfindungsgemäße Hydraulikblock auch in Kombination mit Öldruckpumpen eingesetzt werden, die nicht mit einem integrierten Druckeinstellventil ausgerüstet sind.

Die Erfindung ist in der Zeichnung in den Figuren 1 bis 3 dargestellt. Die Figuren 1 und 2 zeigen das Baugruppenmodul mit den einzelnen Modulen aus verschiedenen Perspektiven, während die Figur 3 eine Seitenansicht des zusammengesteckten Gesamtmoduls darstellt. Nicht sichtbare Teile sind mit gestrichelten Linien dargestellt.

Mit dem Pumpenadapter 1 lassen sich das Basismodul 2 oder die Basismodul-Erweiterungsmodul-Kombination mit zwei Hohlschrauben 11 direkt an Pumpen unterschiedlichster Bauart bzw. Bauform anschließen.

## Patentansprüche

1. Ölhydraulikblock in modularer Baugruppenstruktur für den Einsatz an Öl- beziehungsweise Mehrstoffbrennern für die industrielle Wärmeerzeugung,
dadurch gekennzeichntet, daß
sich die modulare Baugruppe aus einem Adapter (1), einem Basismodul (2) und einem Erweiterungsmodul (3) zusammensetzt.

2. Ölhydraulikblock nach Anspruch 1,
dadurch gekennzeichnet, daß
der Adapter (1) ein Pumpenadapter ist und einen Anschluß für eine Rücklaufölableitung (12) aufweist.

3. Ölhydraulikblock nach einem der oben genannten Ansprüche,
dadurch gekennzeichnet, daß
am Basismodul (2) im Ölvorlauf (21) Anschlüsse für eine Öldrucküberwachungseinrichtung (22), für ein Magnetventil (23), für ein Manometer (24) und eine Öffnung (25) für die Entleerung des Systems vorgesehen sind.

4. Ölhydraulikblock nach einem der oben genannten Ansprüche,
dadurch gekennzeichnet, daß
am Basismodul (2) im Ölrücklauf (26) Anschlüsse für ein Manometer (24a), eine Volumenstromregeleinheit (27), eine Spül- beziehungsweise Leckageälleitung (28 und/oder 29), eine Öldrucküberwachungseinrichtung (22a), eine Absperreinrichtung (23a) und eine Entleerungsöffnung (25a) vorgesehen sind.

5. Ölhydraulikblock nach einem der oben genannten Ansprüche,
dadurch gekennzeichnet, daß
am Erweiterungamodul (3) im Ölvorlauf (21) Anschlüsse für ein Magnetventil (23) und eine Entleerungsöffnung (25) vorgesehen sind.

6. Ölhydraulikblock nach einem der oben genannten Ansprüche,
dadurch gekennzeichnet, daß
am Erweiterungsmodul (3) im Ölrücklauf (26) Anschlüsse für eine Absperreinrichtung (23a), eine Spül- beziehungsweise Leckageölleitung (28) und eine Entleerungsöffnung (25a) vorgesehen sind.

7. Ölhydraulikblock nach einem der oben genannten Ansprüche,
dadurch gekennzeichnet, daß
Magnetventil (23) und Absperreinrichtung (23a) in Flanschplattenkonstruktion ausgeführt sind.

8. Ölhydraulikblock nach einem der oben genannten Ansprüche,
dadurch gekennzeichnet, daß
im Basismodul (2) ein Thermostat integriert ist.

9. Ölhydraulikblock nach einem der oben genannten Ansprüche,
dadurch gekennzeichnet, daß
im Basismodul (2) eine Heizeinrichtung integriert ist.

10. Ölhydraulikblock nach einem der oben genannten Ansprüche,
dadurch gekennzeichnet, daß
im Adapter (1) ein Druckeinsteilventil integriert ist.
